# EUROPÄISCHE PATENTSCHRIFT

(11) **EP 1 116 832 B1**
(45) Veröffentlichungstag und Bekanntmachung des Hinweises auf die Patenterteilung: **21.05.2003**
(21) Anmeldenummer: 00125650.2
(22) Anmeldetag: 23.11.2000
(51) Int. Cl.: E04B 5/32

(54) **Deckenrandschalung**
Slab's edge shuttering
Coffrage de bordure de dalle

(30) Priorität: 10.01.2000 DE 10000432
(43) Veröffentlichungstag der Anmeldung: 18.07.2001
(73) Patentinhaber: Hagedorn, Harald, 97816 Lohr am Main (DE)
(72) Erfinder: Hagedorn, Harald, 97816 Lohr am Main (DE)
(74) Vertreter: Pöhner, Wilfried Anton, Dr.

(56) Entgegenhaltungen:
- EP-A- 0 662 550
- EP-A- 0 770 737
- DE-U- 8 505 592
- DE-U- 29 512 807
- DE-U- 29 519 543
- DE-U- 29 908 673

## Beschreibung

Die Erfindung bezieht sich auf eine Deckenrandschalung für eine armierte oder nicht armierte betonierte Decke, bestehend aus einer wärmedämmenden Platte, deren Außenseite mit der Fassade fluchtet, und einer an der Innenseite der wärmedämmenden Platte befestigten, senkrecht zur Fassade orientierten Abstützung in Form eines Steges, und der Steg mit seiner Unterseite mit der Unterseite der Decke fluchtet.

Zur Erstellung von Mauerwerken werden wärmedämmende Bausteine verwendet, mit denen beispielsweise die Heizkosten des fertiggestellten Bauwerks aufgrund ihres hohen Isolationsvermögens erheblich reduzierbar sind. Im Bereich der auf den Mauerwerken randseitig abgestützen betonierten Decken werden dem Fachmann bekannte Deckenrandschalungen verwendet, um Wärmeverluste im Bereich der horizontal nach außen weisenden Stirnseiten der Decken zu minimieren. Mit ihnen wird, besonders bei armierten Stahlbetondecken, die Ausbildung von Wärmebrücken vom Gebäudeinneren nach Außen verhindert. Aus der auf den Anmelder zurückgehenden DE 295 12 807.0 ist eine Deckenrandschalung bekannt, bestehend aus einer Decke mit einem hohen Isolationsvermögen, an deren der Decke zugewandten Innenseite ein senkrecht zur Plattenebene orientierter Steg befestigt ist, wobei Ober- und Unterkante der Platte mit der Ober- und Unterseite der Decke im wesentlichen fluchten und die Unterseite des Steges mit der Unterseite der Platte fluchtet. Die Außenseite der wärmedämmenden Platte schließt bündig an die Außenseiten des darunter- bzw. darüberliegenden Mauerwerks an. Mit dem horizontal ausgerichteten Steg, der dem Schalungsbauteil ein im wesentlichen L-förmiges Profil verleiht, wird die Deckenrandschalung auf dem darunter befindlichen Mauerwerk befestigt, z. B. festgeklebt oder mit Mörtel fixiert. Der Steg dient einerseits zur Vergrößerung der Kontaktfläche zwischen Mauerwerk und Schalungsbauteil und andererseits zur Abstützung der wärmedämmenden Platte, um sie während der Montage und dem Ausgießen der Decke mit flüssigem Beton in ihrer senkrechten Lage zu fixieren. Nach der Erstarrung des Gußmaterials verbleibt das Schalungselement an Ort und Stelle, und seine Außenseite wird zum Bestandteil der Fassade des Bauwerks.

Als nachteilig bei den bisher bekannten Deckenrandschalungen ist anzusehen, daß lediglich die Ausbildung stirnseitiger, d. h. im wesentlichen in horizontaler Richtung nach Außen reichender, Wärmebrücken unterbunden ist. Jedoch an den Ober- und Unterkanten der Deckenrandschalung ist der Wärmedurchgang von der betonierten Decke nach Außen praktisch nicht unterbunden. Da die für diesen Steg vorgeschlagenen Werkstoffe im allgemeinen ein schlechteres Isolationsvermögen als die wärmedämmende Platte aufweisen, können nach unten Wärmeverluste auftreten, da das Schalungsbauteil hier nur über ein lokal reduziertes Isolationsvermögen verfügt. Außerdem ist der Wärmedurchgang von der Decke nach schräg unten oder oben und Außen nicht durch zusätzliche wärmedämmende Schichten, die ein höheres Isolationsvermögen aufweisen als die Bausteine des Mauerwerks, unterbunden.

Aus der DE 299 08 673 sind Ringankerschalungen mit Armierungen und nach oben und unten sich anschließenden Formsteinen bekannt, die nach außen zu mit einer wärmedämmmenden Platte eine thermische Isolierung erfahren haben und die in ihrer vertikalen Ausdehnung durch Ringanker und Formsteine definiert werden.

Ausgehend vom Stand der Technik hat sich die Erfindung zur Aufgabe gestellt, eine Deckenrandschalung derart weiterzubilden, daß die Ausbildung von Wärmebrücken im Bereich der oberen und unteren Ecken oder Kanten der Stirnseiten einer betonierten Decke verhindert wird.

Erfindungsgemäß wird diese Aufgabe dadurch gelöst, daß die wärmedämmende Platte mit ihrer Ober- und Unterkante im wesentlichen symmetrisch über die Ober- und Unterseite der Decke übersteht.

Der Kerngedanke der Erfindung besteht darin, daß die wärmedämmende Platte nach oben und unten über die Stirnseite der betonierten Decke übersteht, wobei diese Überstände im wesentlichen symmetrisch zueinander sind. D. h. daß die Höhe der Platte größer ist als die Stärke der Decke. Die Unterseite des horizontalen, an der Innenseite der wärmedämmenden Platte befestigten Steges fluchtet dabei mit der Unterseite der betonierten Decke. Das wärmedämmende Material der Platte ist frei wählbar, es muß lediglich über ausreichende Formstabilität verfügen, um nicht zusätzliche Abstützungen beim Ausgießen verwenden zu müssen. Die Montage des wärmedämmenden Schalungselementes an dem Mauerwerk erfolgt dabei derart, daß auf der Krone des Mauerwerks ein in seiner Breite gegenüber dem übrigen Mauerwerk reduzierter Baustein aufgesetzt ist, wobei die Reduzierung der Breite der Stärke der wärmedämmenden Platte entspricht. Die Unterseite des Steges liegt dann unmittelbar auf dem Baustein reduzierter Breite auf und kann in geeigneter Weise befestigt, z. B. festgeklebt werden. Der unter die Decke nach unten überstehende Teil der wärmedämmenden Platte liegt dabei an der nach Außen weisenden Stirnseite des schmaleren Bausteins an. Anschließend wird die armierte oder nicht armierte Decke mit flüssigem Beton ausgegossen und nach Erstarrung des Gußmaterials auf der Oberseite der Decke ein weiterer in seiner Breite reduzierter Mauerstein aufgesetzt, wobei dessen Oberseite mit der Oberkante der wärmedämmenden Platte in einer Ebene liegt, um eine horizontale Mauerwerkskrone um Aufbau des weiteren Mauerwerks zu bilden. Die Außenseite der wärmedämmenden Platte wird, wie bereits bekannt, zum Bestandteil der Fassade.

Der Vorteil der Erfindung besteht darin, daß an den stirnseitigen Eckbereichen der Decke die Bildung von Wärmebrücken nach Außen unterbunden ist, da sich die wärmedämmende Platte nach oben bzw. unten über die Decke hinaus erstreckt, und dadurch der unmittelbare Wärmefluß nach schräg unten bzw. oben und Außen unterbunden ist. Desweiteren ist verhindert, daß Wärme durch das zumeist schlecht wärmeisolierende Material des horizontalen Steges nach Außen abfließen kann, da dieser, wie weiter unten ausgeführt, über keinen unmittelbaren Kontakt zur Umgebung verfügt.

Vorteilhafte Ausgestaltungen der Erfindung sind Gegenstand von Unteransprüchen.

Vorteilhafterweise besteht die wärmedämmende Platte aus extrudiertem Polystyrol, das aufgrund seiner geschlossenzelligen Struktur keine Feuchtigkeit aufnimmt, witterungsbeständig ist, sowie über einen hohen Wärmedämmwert verfügt, da die abgeschlossenen Poren des Werkstoffs untereinander und zur Umgebung keinen Luftaustausch zulassen. Aufgrund seiner gegenüber anderen geschäumten Kunststoffen hohen Dichte sowie der Formstabilität eignet es sich besonders zur Herstellung von Verschalungen, da weitere Abstützungen odgl. nicht notwendig sind, wie dem Fachmann bekannt.

Als Material für den horizontalen Steg werden die im Bauwesen wohl bekannten Werkstoffe Faserzement, Metall, Holz oder Kunststoff vorgeschlagen. Der Faserzement kann unter anderem Fasern aus Metall, Kunststoff, Glas oder Mineralien enthalten, die ihm, je nach den bestehenden Anforderungen, die gewünschten Materialeigenschaften wie Zug- und/oder Druckfestigkeit, geringes Gewicht oder Feuchtigkeitsbeständigkeit verleihen. Der Steg kann auch aus Span- oder Vollholz oder einem Hartkunststoff, wie beispielsweise PVC angefertigt werden. Als metallische Werkstoffe kommen unter anderem Aluminium oder Eisenbleche in Betracht.

Zur Befestigung des Stegs an der wärmedämmenden Platte wird vorgeschlagen, daß diese an ihrer zur Decke weisenden Innenseite mit einer horizontal verlaufenden Nut auszustatten, in die der Steg eingesetzt wird. Zur Fixierung des Stegs in der Nut wird vorgeschlagen, ihn mit einem auf die vorliegende Materialkombination abgestimmten Klebstoff einzukleben.

Alternativ dazu kann an den horizontal ausgerichteten Steg randseitig ein senkrecht dazu orientierter Winkel angeformt sein, der nach oben und/oder unten weist. Ist der angeformte Winkel nur in eine Richtung orientiert, d. h. weist er nur nach oben oder unten, erhält der Steg ein im wesentlichen L-förmiges Profil, wobei beide Schenkel vorteilhafterweise dieselbe Länge aufweisen. Steht der angeformte Winkel nach beiden Seiten im wesentlichen symmetrisch über, so erhält der Steg ein ungefähr T-förmiges Profil. Zur Befestigung des Stegs an der wärmedämmenden Platte wird ebenfalls vorgeschlagen, daß der senkrecht orientierte Winkel an oder auf der Platte mit einem geeigneten Klebstoff festgeklebt wird. Prinzipiell ist es auch möglich, einen Steg mit einem daran angeformten Winkel in einer Nut versenkt an der Platte zu befestigen.

Die Größe der Überstände der wärmedämmenden Platte nach oben bzw. unten über die Ober- und Unterseite der Decke hinaus ist im Rahmen der Erfindung beliebig wählbar, besonders wird jedoch vorgeschlagen, daß die Summe der symmetrischen Überstände der Stärke der betonierten Deckenplatte entspricht, d. h. daß die Höhe der wärmedämmenden Platte doppelt so groß ist wie die Stärke der Decke. Damit wird die Ausbildung von Wärmebrücken an den oberen und unteren stirnseitigen Kanten der Decke nach schräg oben bzw. unten und Außen wirkungsvoll verhindert, da das wärmedämmende Material der Platte, das üblicherweise ein höheres Isolationsvermögen als die Bausteine des Mauerwerks aufweist, weit über die Decke übersteht und damit ein direkter Wärmeübergang schräg in die Umgebung unterbunden ist.

Um das Aufbringen einer Putzschicht auf der Außenseite der wärmedämmenden Platte zu erleichtern bzw. die Anbringung eines zusätzlichen Haftgrundes auf dieser Oberfläche einzusparen, wird vorgeschlagen, daß die nach Außen weisende Oberfläche der wärmedämmenden Platte strukturiert oder aufgerauht ist, um eine verbesserte Haftung des Putzes zu erhalten. Diese Strukturierung kann bereits bei der Erstellung der Platte oder auch nachträglich in einem weiteren Bearbeitungsschritt vom Fachmann realisiert werden.

Um einen verbesserten Kraftschluß zwischen wärmedämmender Platte und/oder Steg einerseits sowie dem Mauerwerk bzw. der auszugießenden Decke andererseits zu erhalten, wird vorgeschlagen, daß Platte und/oder Steg mit einer Grundierung beschichtet sind, die eine verbesserte Haftung zwischen den einzelnen Bauteilen vermittelt. Insbesondere kann in die Grundierung Sand eingestreut sein, um mit dieser Aufrauhung die Kontaktfläche zwischen den Bauteilen zu vergrößern.

Der horizontal orientierte Steg kann mit Löchern in Form vertikal orientierter Durchbrüche versehen sein, in die Haken oder Bügel eingehängt werden, um eine unmittelbare Verbindung der Deckenrandschalung mit einer in der Decke vorhandenen Armierung zu erhalten. Beim Ausgießen, bei dem durch den hydrostatischen Druck des flüssigen Betons horizontal nach Außen wirkende Kräfte auf das Schalungsbauteil ausgeübt werden, ist damit die zusätzliche außenseitige Abstützung überflüssig. Desweiteren kann auf den Steg eine Mörtelmasse aufgebracht werden, die die Löcher ausfüllt und in unmittelbaren Kontakt zum darunterliegenden Baustein steht. Damit kann das Schalungsbauteil in einfacher und schneller Weise am Mauerwerk befestigt werden.

Oberhalb des ersten Stegs kann ein zweiter, vertikal beabstandet zum ersten, an der wärmedämmenden Platte befestigt sein. Insbesondere wird vorgeschlagen, daß er mit seiner Oberseite fluchtend mit der Oberseite der Decke in analoger Weise zum ersten Steg an der Platte befestigt ist. Damit kann die kraftschlüssige Verbindung zwischen Platte und Decke verbessert werden, da die Kontaktfläche zwischen beiden Bauteilen mit dem Steg vergrößert ist. Desweiteren, beispielsweise wenn der zweite Steg ebenfalls mit Öffnungen versehen ist, wird eine weitere Befestigung des Schalungselements an einer vorhandenen Armierung mit Haken oder Bügeln ermöglicht.

Weitere Einzelheiten, Merkmale und Vorteile der Erfindung lassen sich dem nachfolgenden Beschreibungsteil entnehmen, in dem anhand einer Zeichnung ein Ausführungsbeispiel der Erfindung näher dargestellt ist. Es zeigt:
- **Figur 1**: ein Mauerwerk mit einer Deckenrandabschalung und einer Decke im Querschnitt

Bei dem in Figur 1 dargestellten Ausführungsbeispiel der Erfindung handelt es sich um ein Mauerwerk (3), beispielsweise aufgebaut aus Porotonoder Gasbetonbausteinen mit einem relativ hohen Isolationsvermögen, wobei der oberste Baustein (3a) in seiner Breite gegenüber dem darunterliegenden Mauerwerk (3) reduziert ist, und zwar um einen Betrag, der der Stärke der wärmedämmenden Platte (1) der Deckenrandschalung entspricht. Damit wird erreicht, daß die Außenseite dieser Platte (1) mit dem umgebenden Mauerwerk (3) praktisch bündig abschließt. Die wärmedämmende Platte (1) ist mit einem horizontal, d. h. senkrecht zur Ebene der Platte (1), orientierten Steg (2) ausgestattet, der hier in eine Nut eingesetzt und beispielsweise mit einem geeigneten Klebstoff befestigt ist, wobei die Unterseite des Stegs (2) unmittelbar auf der Oberseite des in seiner Breite reduzierten Bausteins (3a) aufliegt. Zur Vereinfachung der Darstellung wurde auf die Darstellung einer Armierung in der Decke (4), die mit flüssigem Beton ausgegossen wird, verzichtet. Die wärmedämmende Platte (1) steht mit ihrer Ober- und Unterkante praktisch symmetrisch über die Ober- und Unterseite der Decke (4) über, um den Wärmefluß an den stirnseitigen Ecken oder Kanten der Decke (4) nach schräg oben oder unten und Außen zu unterbinden. Nach Erstarrung des Gußmaterials wird ein weiterer in seiner Breite reduzierter Baustein (3b) auf die Decke (4) aufgebracht, dessen Höhe dem Überstand der Platte (1) über die Decke (4) nach oben entspricht. Das Mauerwerk (3) weist auf seiner Außen- und Innenseite eine zusätzliche Verputzung (5,6) auf, die beispielsweise bei einer strukturierten Außenseite der wärmedämmenden Platte (1) unmittelbar auf sie aufgebracht werden kann. Die Decke (4) ist mit einer Fußbodenbeschichtung (7) beliebigen Aufbaus versehen.

## Patentansprüche

1. Deckenrandschalung für eine armierte oder nicht armierte betonierte Decke (4), bestehend aus einer wärmedämmenden Platte (1), deren Außenseite mit der Fassade fluchtet, und einer an der Innenseite der wärmedämmenden Platte (1) befestigten, senkrecht zur Fassade orientierten Abstützung in Form eines Steges (2) dassen Unterseite mit der Unterseite der Decke (4) fluchtet,
**dadurch gekennzeichnet, daß**
die wärmedämmende Platte (1) mit ihrer Ober- und Unterkante im wesentlichen symmetrisch über die Ober- und Unterseite der Decke (4) übersteht.

2. Deckenrandschalung nach Anspruch 1, **dadurch gekennzeichnet, daß** die wärmedämmende Platte (1) aus extrudiertem Polystyrol besteht.

3. Deckenrandschalung nach Anspruch 1 oder 2, **dadurch gekennzeichnet, daß** der Steg (2) aus Faserzement und/oder Metall und/oder Holz und/oder Kunststoff besteht.

4. Deckenrandschalung nach einem der vorhergehenden Ansprüche, **dadurch gekennzeichnet, daß** der Steg (2) in eine Nut in der wärmedämmenden Platte (1) eingesetzt, insbesondere eingeklebt ist.

5. Deckenrandschalung nach einem der vorhergehenden Ansprüche, **dadurch gekennzeichnet, daß** an dem horizontal ausgerichteten Steg (1) ein vertikal nach oben und/oder unten weisender Winkel angeformt ist, und der Steg (1) über diesen Winkel an der wärmedämmenden Platte (2) befestigt, insbesondere angeklebt ist.

6. Deckenrandschalung nach einem der vorhergehenden Ansprüche, **dadurch gekennzeichnet, daß** die Summe der Überstände der wärmedämmenden Platte (1) über die Decke (4) nach oben und unten im wesentlichen der Stärke der Decke (4) entspricht.

7. Deckenrandschalung nach einem der vorhergehenden Ansprüche, **dadurch gekennzeichnet, daß** die Außenseite der wärmedämmenden Platte (1) strukturiert ist.

8. Deckenrandschalung nach einem der vorhergehenden Ansprüche, **dadurch gekennzeichnet, daß** die Platte (1) und/oder der Steg (2) grundiert sind, insbesondere Sand in die Grundierung eingestreut ist.

9. Deckenrandschalung nach einem der vorhergehenden Ansprüche, **dadurch gekennzeichnet, daß** der Steg (2) mit Löchern in Form vertikal orientierter Durchbrüche versehen ist.

10. Deckenrandschalung nach einem der vorhergehenden Ansprüche, **dadurch gekennzeichnet, daß** ein zweiter Steg, vertikal zum ersten beabstandet, an der Platte (1) befestigt ist.

## Claims

1. Slab-edge form for a reinforced or non-reinforced concrete deck (4), which consists of a thermally insulating slab (1), whose outer side is aligned with the facade, and a support, which is in the form of a ridge (2), which is fastened to the inner side of the thermally insulating panel and is oriented perpendicular to the facade, and whose underside is aligned with the underside of the slab (4), **characterised in that** the thermally insulating panel (1) projects with its top and bottom edge essentially symmetrically beyond the top and bottom sides of the slab (4).

2. Slab-edge form according to claim 1, **characterised in that** the thermally insulating panel (1) consists of extruded polystyrene.

3. Slab-edge form according to claim 1 or 2, **characterised in that** the ridge (2) consists of fibre cement and/or metal and/or wood and/or plastic.

4. Slab-edge form according to on of the preceding claims, **characterised in that** the ridge (2) is inserted, in particular adhesively bonded, in a groove in the heat-insulating panel (1).

5. Slab-edge form according to one of the preceding claims, **characterised in that** a vertically upwardly and/or downwardly directed angle is integrally formed on the horizontally aligned ridge (1), and the ridge (1) is fastened, in particular bonded, on the thermally insulating panel (2).

6. Slab edge form according to one of the preceding claims, **characterised in that** the total of the projections of the thermally insulating panel (1) beyond the slab (4) upwardly and downwardly corresponds essentially to the thickness of the slab (4).

7. Slab-edge form according to one of the preceding claims, **characterised in that** the outside of the thermally insulating panel (1) is structured.

8. Slab-edge form according to one of the preceding claims, **characterised in that** the panel (1) and/or the ridge (2) are primed, in particular sand is sprinkled in the primer.

9. Slab-edge form according to one of the preceding claims, **characterised in that** the ridge (2) is provided with holes in the form of vertically oriented perforations.

10. Slab-edge form according to one of the preceding claims, **characterised in that** a second ridge, at a vertical distance from the first is fastened to the panel (1).

## Revendications

1. Coffrage de bords de plafond pour plafonds en béton armé ou non armé (4), composé d'un panneau calorifuge (1) dont la face extérieure arrive au même niveau que la façade, ainsi que d'un système d'étayage fixé sur la face intérieure du panneau calorifuge (1), perpendiculairement à la façade, le système d'étayage se présentant sous forme de nervure (2) dont la face inférieure arrive au même niveau que la face inférieure du plafond (4), **caractérisé en ce que**
l'arête supérieure et l'arête inférieure du panneau calorifuge (1) dépassent d'une distance pratiquement symétrique de la face supérieure et de la face inférieure du plafond (4).

2. Coffrage de bords de plafond selon la revendication 1, **caractérisé en ce que** le panneau calorifuge (1) est en polystyrène expansé.

3. Coffrage de bords de plafond selon la revendication 1 ou 2, **caractérisé en ce que** la nervure (2) est en fibrociment et/ou en métal et/ou en bois et/ou en plastique.

4. Coffrage de bords de plafond selon l'une des revendications précédentes, **caractérisé en ce que** la nervure (2) s'imbrique dans une rainure ménagée dans le panneau calorifuge (1), dans laquelle elle est collée.

5. Coffrage de bords de plafond selon l'une des revendications précédentes, **caractérisé en ce que** l'on dote la nervure horizontale (2) d'une équerre verticale dirigée vers le haut et/ou vers le bas, et que l'on fixe la nervure (2) sur le panneau calorifuge (1) à l'aide de cette équerre, par ex. en la collant.

6. Coffrage de bords de plafond selon l'une des revendications précédentes, **caractérisé en ce que** la somme des parties du panneau calorifuge (1) dépassant du plafond (4) vers le haut et vers le bas est approximativement égale à l'épaisseur du plafond (4).

7. Coffrage de bords de plafond selon l'une des revendications précédentes, **caractérisé en ce que** la face extérieure du panneau calorifuge (1) a une surface structurée.

8. Coffrage de bords de plafond selon l'une des revendications précédentes, **caractérisé en ce que** le panneau calorifuge (1) et/ou la nervure (2) sont recouverts d'une couche d'apprêt à laquelle on ajoute notamment du sable.

9. Coffrage de bords de plafond selon l'une des revendications précédentes, **caractérisé en ce que** la nervure (2) est dotée de trous se présentant sous forme de perforations verticales.

10. Coffrage de bords de plafond selon l'une des revendications précédentes, **caractérisé en ce que** l'on fixe une deuxième nervure sur le panneau calorifuge (1) à une certaine distance verticale de la première.
